# FASCICULE DE BREVET EUROPEEN

(11) **EP 1 989 597 B1**
(45) Date de publication et mention de la délivrance du brevet: **26.06.2019**
(21) Numéro de dépôt: 07726557.7
(22) Date de dépôt: 28.02.2007
(51) Int. Cl.: G04B 19/04, G04B 19/26, G04B 45/00, G04B 47/04

(54) **MONTRE AVEC AU MOINS UN INDICATEUR A TROIS DIMENSIONS COMPLÉMENTAIRE DU TEMPS**
UHR MIT MINDESTENS EINEM DREIDIMENSIONALEN ANZEIGER, DER ZEITINFORMATION ERGÄNZT
WATCH WITH AT LEAST ONE THREE-DIMENSIONAL INDICATOR COMLEMENTARY TO TIME INFORMATION

(30) Priorité: 01.03.2006 CH 3222006
(43) Date de publication de la demande: 12.11.2008
(73) Titulaire: Plomb, Vincent, 2926 Boncourt (CH)
(72) Inventeur: Plomb, Vincent, 2926 Boncourt (CH)
(74) Mandataire: Seehof, Michel
(86) Numéro de dépôt international: PCT/EP2007/051921
(87) Numéro de publication internationale: WO 2007/099134

(56) Documents cités:
- EP-A1- 0 566 529
- WO-A-91/11756
- CH-A- 684 814
- DE-A1- 3 918 647
- FR-A- 2 112 010
- FR-A1- 2 679 052
- JP-A- 63 052 088
- JP-A- 63 128 284
- US-A- 3 766 727

## Description

### Domaine technique

La présente invention se rapporte à une montre munie d'indicateurs du temps à trois dimensions, principaux ou complémentaires, placés à la périphérie du mouvement, dans l'espace délimité par la carrure, la glace, le fond et le mouvement. La mobilité de ces indicateurs peut être le fait de diverses cinématiques qui seront décrites ci-après. Ils peuvent être également décorés comme il est de tradition dans l'horlogerie. La montre décrite dans cette invention a pour avantage et pour effet d'accroître la lisibilité des indicateurs d'une part, par le fait qu'ils sont à trois dimensions, d'autre part par le déplacement des indications complémentaires du temps en périphérie du cadran. L'invention concerne donc tout autant l'amélioration de la lisibilité des indicateurs et des fonctions déplacés que ceux qui ne le sont pas. Pour permettre le positionnement des indicateurs en périphérie, il est nécessaire de créer un espace dans le boîtier en augmentant la dimension intérieure de la carrure par rapport à la dimension extérieure du cadran à l'endroit de l'emplacement de l'un de ces indicateurs. Cet espace peut avoir la forme d'un segment de couronne, d'un croissant, d'un créneau appliqué contre le cadran ou d'une forme plus complexe se laissant mieux décrire par un graphisme. Cet espace peut également concerner l'intégralité du pourtour du cadran avec une forme régulière ou irrégulière. Les indicateurs du temps principaux sont les indicateurs de l'heure, de la minute et de la seconde. Les indicateurs complémentaires sont, les différents quantièmes, la réserve de marche, les fuseaux horaires, la sonnerie avec un ou plusieurs marteaux, une apparition, par exemple un coucou ou un autre symbole, l'indication des phases de lune, le calendrier lunaire et le calendrier de lunaison, la marche du soleil dans le ciel, l'indication jour/nuit, la représentation de la terre éclairée par le soleil, un indicateur de marche, un dynamographe, un chronographe, un semainier, des quantièmes mystérieux et des cycles divers en relation avec le temps, en particulier des cycles ludiques. Les indicateurs complémentaires peuvent être conçus sous la forme de modules additionnels au mouvement de la montre. Ils peuvent aussi être intégrés à ce dernier. Les mécanismes qui actionnent les indicateurs ou les fonctions, liés ou non au mouvement, permettent leur déplacement, particulièrement en rotation ou en translation par rapport à des repères placés de manière judicieuse pour être visibles.

### Etat de la technique

L'état de la technique contient différents documents qui sont cités ci-après. La demande de brevet suisse CH 666 380 G décrit une montre comportant un disque décoratif présentant une découpe de forme tournant librement au-dessus du mouvement ainsi qu'un second élément mobile, muni à sa périphérie d'une portion en croissant munie de brillants, créant un balourd et tournant librement sur le même axe que le premier disque décoratif correspondant à l'axe des aiguilles. Cet ensemble a une fonction purement décorative avec la particularité d'une animation aléatoire de ses deux éléments mobiles provoquée par le mouvement du bras du porteur de la montre.

Le brevet américain US3665700 expose une montre avec un boîtier pourvu d'une extension sous la forme d'un logement dans lequel un balancier longiligne est visible. Ce balancier est relié mécaniquement à l'échappement qui lui imprime un mouvement indiquant le fonctionnement de cette dernière. La description signale également l'effet décoratif de l'invention. Le problème posé par ce brevet se situe au niveau du fonctionnement du dispositif. Le principe d'une horloge à balancier, du type pendule, exige en effet que ce dernier soit placé en position verticale pour fonctionner correctement.

Le brevet européen EP0566529 détaille un dispositif pour indiquer les phases de la lune et la montre pourvue d'un tel dispositif. La représentation de la lune, en trois dimensions, est placée à l'intérieur du boîtier et entraînée par une cinématique lui permettant de faire le tour extérieur du cadran durant une lunaison, tout en faisant un tour sur elle-même. La différence importante avec ce brevet, c'est que dans la présente invention, la lune, qui fait également un tour sur elle-même durant une lunaison, est stationnaire dans l'espace qui lui a été réservé à la périphérie du cadran et n'en fait pas le tour.

La demande de brevet internationale WO9111756 montre un dispositif de représentation de la lune, notamment sous le cadran d'une montre. Il comprend un support circulaire maintenu en rotation par un mécanisme d'entraînement logé dans le boîtier de la montre et portant des moyens de représentation de la lune, déplaçables avec le support le long d'une fenêtre ménagée dans le cadran de la montre. Par rapport au brevet cité précédemment, cette demande de brevet revendique un mécanisme qui fait faire à la lune un tour de cadran par jour. Le support représente le ciel et comprend une fenêtre précisant la position de la lune entre son lever et son coucher. La même remarque que pour le brevet précédant s'applique ici, c'est-à-dire que le mécanisme de la lune occupe toute la périphérie du cadran, ce qui empêche d'y placer d'autres compteurs ou fonctions à trois dimensions.

Le brevet japonais JP63052088 divulgue une horloge qui contient deux indicateurs à trois dimensions qui tournent ensemble sur le même axe.

### Bref résumé de l'invention

La présente invention est définie par les revendications annexées. L'invention décrite ici permet des applications très diverses qui se différencient par le type d'indicateur ou de fonction visible mis en place, par le mécanisme utilisé et son intégration au mouvement, par sa représentation et par la position choisie en périphérie du cadran. Un aspect de l'invention réside dans le fait de l'utilisation de la troisième dimension axe (Z) pour loger des indicateurs ou des fonctions en périphérie du cadran, visibles en particulier depuis le dessus de la montre, autonomes ou reliés au mouvement et actionnés par celui-ci.

Un but de la présente invention est de proposer une montre exempte des limitations des dispositifs antérieurs connus et, notamment de proposer une montre avec des indicateurs de temps d'aspect tridimensionnel pouvant être reliés au mouvement ou placés sous forme de modules additionnels.

### Brève description des figures

La forme d'exécution de l'invention retenue, choisie à titre nullement limitatif est une montre comprenant un indicateur de phase lunaire, la marche du soleil en fonction rétrograde et la représentation de la terre éclairé par le soleil, les trois indicateurs étant à trois dimensions. Cette forme d'exécution est décrite ci-après en utilisant les figures suivantes :
- Figure 1 :: Vue en plan de la montre ;
- Figure 2 :: Vue en 3D iso ¾ avant de la montre ;
- Figure 3 :: Vue en 3D iso ¾ arrière de la montre ;
- Figure 4 :: Vue des éléments du mouvement concernés par les indicateurs décrits ;
- Figure 5 :: Détail du mécanisme de l'indicateur soleil rétrograde en position nuit;
- Figure 6 :: Détail du mécanisme de l'indicateur soleil rétrograde en position jour ;
- Figure 7 :: Vue éclatée des éléments concernés par les indicateurs décrits ;
- Figure 8 :: Coupe D-D du mécanisme de blocage du soleil en position nuit ;
- Figure 9 :: Coupe C-C de l'indicateur de soleil rétrograde et de la coulisse ;
- Figure 10 :: Coupe A-A de la montre ;
- Figure 11 :: Coupe B-B de la montre ;
- Figure 12 :: Vue d'un indicateur 2D placé en périphérie de la montre ;

### Exemple(s) de mode de réalisation de l'invention

La figure 1 est une vue en plan de la montre. Les éléments habituels de l'habillage sont notamment représentés : la carrure 1, la couronne 2, le cadran 3, et les aiguilles 4. La lune 5 en trois dimensions fait partie de l'indicateur de phase lunaire. Une moitié claire et une moitié foncée se déplacent selon la rotation imprimée par un mécanisme décrit plus loin. Un support 11, dans lequel se trouve le palier extérieur ainsi qu'un palier intérieur 46, visible sur la figure 7, assurent la rigidité nécessaire par le fait que la sphère de la lune est tenue à chaque extrémité de son axe. Le même principe est utilisé pour l'indicateur de la terre 6 éclairée par le soleil. Le fonctionnement de son mécanisme est le suivant : la terre 6 est représentée par une sphère sur laquelle sont inscrits les cinq continents. Le soleil est représenté par des rayons 39 ou repères dont le centre imaginaire correspond au zénith par rapport à la terre, lequel est situé au centre de l'indicateur. Le continent qui se trouve sur la longitude passant par le centre imaginaire du soleil indique que celui-ci est à son zénith sur cette ligne fictive. La face intérieure du fond 8 est visible en arrière-plan de ces deux indicateurs. Elle peut représenter des repères ou des symboles. La marche du soleil 7 est placée de préférence à l'extérieur de la partie 10h à 2h du cadran. Le soleil est représenté par une sphère 7 qui se déplace dans le sens des aiguilles de la montre tout au long de la journée. Sa course quotidienne est de douze heures. Cet indicateur fonctionne également comme indicateur jour/nuit Le réglage de la fonction du soleil rétrograde se fait en même temps que la mise à l'heure de la montre, le calage du départ et de la fin de la course du soleil étant réglé sur six heures et dix-huit heures Un dispositif pourrait être intégré au mécanisme pour réduire ou augmenter la durée de la course du soleil selon la latitude. Il est possible de réaliser également un mécanisme avec une correction automatique du lever et du coucher du soleil pour suivre les variations saisonnières. Ce dernier mécanisme devrait être logé de préférence dans un bâti indépendant. Il pourrait aussi comprendre un cadran qui indiquerait l'heure du lever et du coucher du soleil. De même, il est prévu d'intégrer un compteur ou un compte à rebours du nombre de cycles solaires qui indiqueraient, par exemple, le nombre de jours qu'il reste avant une échéance ou le nombre de jours de vacances restant. Cet indicateur est doté d'une fonction rétrograde, c'est-à-dire qu'à la fin de sa course diurne, le soleil 7 retourne en arrière pour se placer dans un logement 12, voir figure 3, qui le dissimule durant les douze heures nocturnes. La course du soleil se fait au-dessus de la face intérieure du fond 8, laquelle peut avoir des repères ou des symboles. Les rehauts 10 sont des portions pleines de la carrure qui s'avancent jusqu'au cadran. Ils peuvent être ajourés ou épurés en fonction des contraintes de l'esthétique. Ils permettent, dans cette forme d'exécution, de dissimuler les attaches du mouvement à la carrure. Ils pourraient également être utilisés pour séparer les indicateurs les uns des autres.

La figure 2 est une vue en trois dimensions iso ¾ avant de la montre. Les trois axes orthogonaux X, Y, Z y sont placés de manière à faciliter la description. L'intérêt de cette vue et de la vue suivante est de montrer l'utilisation de l'espace, en particulier de la profondeur (axe Z) pour faire évoluer les indicateurs décrits dans cette forme d'exécution. L'indicateur des phases de lune 5 est bien reconnaissable sur cette vue.

La figure 3 est une vue comparable à la précédente, mais en position ¾ arrière. Le soleil rétrograde est visible sur cette vue, de même que son logement 12 pour la position nuit.

La figure 4 est une vue générale des mécanismes permettant d'animer les indicateurs. A part les aiguilles 4, utilisées comme point de repères, tous les éléments figurant ici sont liés au fonctionnement des indicateurs. La position des coupes C-C, figure 9 et D-D, figure 8 est également visible.

La figure 5 décrit le détail du mécanisme de l'indicateur du soleil rétrograde en position nuit. Une roue 14 est fixée au tube sur lequel sont montées les aiguilles 4. Elle entraîne une grande roue 15, laquelle est solidaire d'une deuxième roue 16, montée sur le même axe en position supérieure. Cette deuxième roue 16 se divise en quatre segments : deux segments opposés dentés 17 et deux autres non-dentés 18. Les segments dentés 17 vont entraîner le pignon 19 du mobile attenant durant le jour, tandis que les segments non-dentés 18 libèrent ce même pignon 19, ce qui correspond à la position nuit. Un tour de la roue 16 correspond à deux jours et deux nuits. Sur l'axe du pignon 19 est montée en position inférieure la roue dentée 21 qui entraîne la coulisse 20 arquée et dentée à laquelle est attachée le soleil 7 au moyen du support 31. Lorsque la sécurité du mécanisme le nécessite, un équilibrage de balourd peut être réalisé par une deuxième coulisse 20', non-représentée sur le dessin placée sous ou sur la première et se déplaçant en sens inverse, par le fait qu'elle est engrenée par une roue intermédiaire 52, et placée entre cette deuxième coulisse 20' et la roue dentée attenante 21, laquelle peut être munie d'un amortisseur de choc. Un ressort spiral de rappel 22 est placé entre le pignon 19 et la roue 21. Il se tend lors du déplacement de la coulisse 20, respectivement de la deuxième coulisse 20' durant la marche jour du soleil et se détend lorsque le segment non-denté 18 de la roue 16 libère le pignon 19. La force du ressort de rappel 22 permet de ramener la coulisse 20, respectivement la deuxième coulisse 20' et le soleil 7 à leur position de départ, c'est-à-dire la position nuit. Une sécurité de blocage du soleil 7 dans la position nuit est placée entre la roue 16 et la coulisse 20. Ce dispositif de sécurité, proposé à titre d'exemple, est composé d'une came inférieure 23, fixée solidairement sur l'axe 30, qui engraine avec la coulisse 20 lorsqu'elle revient à la position nuit. Le dispositif comprend encore une came supérieure 24 et une entretoise 28, voir la figure 8, placée entre les deux cames, les deux pièces étant montées libre en rotation sur l'axe 30. La came supérieure 24 est pourvue d'un tenon 25 susceptible d'être en contact avec la came inférieure 23 et d'un levier 27 qui est actionné par la denture 17 de la roue 16 au début de la phase jour et libéré au début de la phase nuit. Un ressort cliquet 26 est en contact avec la came inférieure 23 et le tenon 25 de la came supérieure 24. Un ressort sautoir 29 s'appuie sur une autre partie de la came inférieure 23. Il a pour rôle de maintenir cette came en position jour. Le blocage en position nuit s'effectue comme suit : lorsque la coulisse 20 est rappelée en position nuit par l'action du ressort de rappel 22 sur la roue 21, les premières dents de la coulisse 20 engrainent avec la portion dentée de la came inférieure 23, laquelle est maintenue en place par le ressort cliquet 26. Cet appui du ressort 26 est possible par le fait que la came 23 est positionnée de manière à recevoir le ressort cliquet 26 sous l'action du retour de la coulisse 20. La came 23 munie d'un ergot (visible en traitillé sur la figure) repositionne la came 24 par l'intermédiaire du tenon 25. Le levier 27 de la came 24 n'étant pas en contact avec le segment denté 17, cette disposition permet au ressort cliquet 26 de crocheter la came 23.

La figure 6 décrit en détail le fonctionnement du mécanisme de l'indicateur du soleil rétrograde en position jour. L'engagement du mécanisme s'opère lorsque la denture du segment denté 17 de la roue 16 entre en contact avec le levier 27 du dispositif de blocage, environ un pas de denture avant que le segment denté 17 opposé de la roue 16 n'entre en contact avec le pignon 19. Dans ce mouvement, le levier 27 écarte le ressort cliquet 26 par l'intermédiaire du tenon 25 de la came inférieure 23, ce qui libère la coulisse 20 et permet son déplacement. Lorsque la dernière dent de la coulisse 20 a libéré la came inférieure 23, l'appui du ressort sautoir 29 dans une encoche appropriée met la came inférieure en position de réception de la coulisse 20 pour la nuit, ce qui enclenche à nouveau la fonction de blocage décrite à la figure précédente. Dans cette position, la came inférieure 23 maintient la came supérieure 24, par l'intermédiaire du tenon 25 hors de contact du segment denté 17 de la roue 16.

La figure 7 montre une vue générale des éléments du mouvement, en particulier des mécanismes actionnant la lune 5 et la terre 6. Le soleil 7 et son support 31 fixé sur la coulisse 20 sont facilement reconnaissables. Le mécanisme animant la lune 5 est constitué d'un train de roues partant de la roue 14, utilisée également par le mécanisme du soleil rétrograde. La roue 14 engraine la roue dentée 45, reliée elle-même au train d'engrenages 42, ce dernier étant solidaire de la roue 37. Par rapport à la figure 7, le train d'engrenages 42 () peut comprendre une roue supplémentaire pour inverser le sens de rotation de la lune. La roue 37 s'engraine sur le pignon 36, lequel entraîne l'axe de la lune 5. Celui-ci est soutenu par deux paliers, un palier intérieur 46 et un palier extérieur logé dans son support 11. Sur ce train de roues est encore fixé le dispositif de correction de la position de la lune constitué du correcteur 38, lequel agit sur la roue de correction 33, de la roue étoile 35 et des lames ressorts 34 adéquates permettent d'indexer cette dernière. Ce dispositif de correction est connu et ne nécessite donc pas une description plus détaillée. Une indication plus précise de la position de la lune est réalisée par un calendrier lunaire, comprenant vingt-neuf jours et relié au pignon 36. La terre 6 est mise en rotation par les mêmes roues 14 et 45 que la lune, puis par le train d'engrenages 41, la dernière roue attaquant le pignon 40, lequel entraîne l'axe de la terre 6. Celui-ci est soutenu par deux paliers, comme pour la lune, un palier intérieur 46' et un palier extérieur logé dans son support 11'..Un correcteur, du même type que celui utilisé pour la lune, non-représenté sur la figure 7, permet le réglage de la position de la terre par rapport aux fuseaux horaires ou aux continents. Une indication plus précise de la terre peut être réalisé en intégrant un compteur indiquant le fuseau horaire instantané correspondant au zénith du soleil.

Selon cet aspect de l'invention, les axes de rotation relatifs à la rotation de la terre 6 et de la lune 5 sont stationnaires, dans le sens qu'ils gardent une position fixe relativement à la montre et au cadran 3. Dans l'exemple illustré à la figure 1, notamment, l'axe de la lune 5 est à 7 heures, lorsque l'axe de la terre 6 est à 5 heures, relativement au cadran 3. La lune 5 et la terre 6 restent toujours en position à 7 heures, respectivement à 5 heures, tout étant entraînés en rotation par les trains d'engrenages correspondants.

La figure 8 est une coupe D-D du mécanisme de blocage du soleil rétrograde en position nuit. La ligne de coupe est visible sur la figure 4. Les pièces sont montées sur la platine du mouvement 13. La coulisse 20 arquée et dentée est engrainée par la came inférieure 23. Sur le même axe sont visibles l'entretoise 28 et la came supérieure 24. A côté et à la même hauteur se trouve la roue 16 à segments dentés et non-dentés. Les deux pièces ne sont pas en contact dans cette phase de position nuit.

La figure 9 est une coupe C-C de l'indicateur soleil rétrograde et de la coulisse. La ligne de coupe est visible sur la figure 4. Le soleil 7 est vissé sur un support 31, lequel est fixé à la coulisse 20 au moyen de deux vis 48 dont une est visible sur la figure. La saignée 47 pratiquée dans la platine du mouvement 13 permet le passage du support 31 durant le déplacement du soleil 7.

La figure 10 est une coupe 6H-12H de la montre. Cette coupe a pour intérêt de montrer une partie de l'espace dans lequel évoluent le soleil rétrograde 7 et la lune 5. La terre n'est pas visible sur le dessin. La coupe montre le mouvement 13 avec le cadran 3 et les aiguilles 4 placés dans la carrure 1. La glace 43 et sous la montre, le fond 9 muni lui-aussi d'une glace 44 ferment l'espace.

Selon cette forme d'exécution de l'invention, la montre inclut, à l'intérieur de la boîte, un espace périphérique dans lequel se trouvent les indicateurs complémentaires par exemples des indicateurs représentant des corps célestes en trois dimensions, tels que la lune, le soleil, ou la terre, ou des indicateurs en deux dimensions. L'espace périphérique est délimité par le mouvement 13, la carrure 1, la glace 43 et le fond 9 et est au moins partiellement visible à travers la glace 43. Les indicateurs complémentaires se situent alors à l'extérieur du cadran 3.

La figure 11 montre la coupe B-B. La ligne de coupe est visible sur la figure 1. Cette coupe montre une manière de fixer le mouvement 13 dans la carrure 1 au moyen de pattes de fixation 50 tenues par des vis 49. Dans cet exemple, la carrure 1 est fraisée dans la masse et permet le montage direct du mouvement 13. Des pièces intermédiaires, comme des cages ou des bagues, peuvent également être utilisées dans d'autres formes d'exécution. Sont encore visibles sur cette figure : la glace 43, le fond 9, la glace du fond 44 et la couronne 2.

La figure 12 représente un indicateur 2D placé dans l'espace décrit précédemment. La troisième dimension (l'axe z) est utilisée ici pour permettre le décalage vertical et axial d'un indicateur relativement grand par rapport à l'espace disponible, ce qui permet un affichage partiel mais suffisant de cet indicateur. Les repères sont placés ici sur un disque. Dans cette configuration, l'aiguille peut être fixe et le disque mobile ou l'inverse.

La forme d'exécution qui vient d'être décrite démontre la faisabilité de l'invention et la capacité de l'étendre à d'autres indicateurs, en particulier les indicateurs principaux que montrent l'heure, la minute ou la seconde ou d'autres fonctions telles qu'énumérées précédemment.

## Revendications

1. Montre, comprenant au moins un indicateur à trois dimensions (5, 6, 7) complémentaire du temps placé en périphérie du mouvement (13) de ladite montre, un cadran (3) et des repères (51) placés sur au moins un élément visible de la montre, ladite périphérie étant l'espace délimité par le mouvement (13), une carrure (1), une glace (43) et un fond (9), ledit au moins un indicateur à trois dimensions pouvant être actionné par au moins un mécanisme permettant son mouvement, **caractérisée en ce que** ledit au moins un indicateur (6) se situe à l'extérieur du cadran (3) et est rotatif autour d'un axe de rotation gardant une position fixe par rapport à la carrure (1), et **en ce que** la montre comprend, en ladite périphérie et à l'extérieur du cadran (3), un deuxième indicateur (7) à trois dimensions de type rétrograde et/ou un troisième indicateur (5, 53) à deux ou trois dimensions, qui est rotatif autour d'un autre axe de rotation gardant une position fixe par rapport à la carrure (1), l'autre axe de rotation étant différent de l'axe de rotation dudit au moins un indicateur (6).

2. Montre selon la revendication 1, **caractérisée par le fait que** les indicateurs à trois dimensions (5, 6, 7) ont des formes, notamment suggérant leur fonction, des dimensions, des symboles ou des couleurs différentes permettant de les différencier.

3. Montre selon la revendication précédente, **caractérisée par le fait que**:
▪ ledit au moins un indicateur (6) représente la terre en trois dimensions, animé en rotation autour d'un axe (11') avec une vitesse d'un tour en 24 heures;
▪ le troisième indicateur (5) représente la lune en trois dimensions, animé en rotation autour d'un axe (11) avec une vitesse d'un tour en une lunaison;
▪ le deuxième indicateur (7) représente le soleil en trois dimensions, animé en déplacement entre une position indiquant le lever du soleil et une position indiquant le coucher du soleil, durant les heures diurnes, et dissimulé durant les heures nocturnes.

4. Montre selon l'une des revendications précédentes, **caractérisée par le fait que** les repères (51) sont alternativement ou en combinaison des divisions, des signes, des marques, des index réglables pour l'indication d'un moment déterminé, des chiffres, des symboles, des inscriptions, des dessins ou des couleurs.

5. Montre selon l'une des revendications précédentes, **caractérisée par** des indicateurs du temps principal indiquant l'heure, la minute ou la seconde.

6. Montre selon l'une des revendications précédentes, **caractérisée par le fait que** les indicateurs fournissant des indications complémentaires du temps indiquent parmi d'autres: différents quantièmes, réserve de marche, fuseaux horaires, sonnerie avec un ou plusieurs marteaux, apparition d'un symbole, phases de lune, calendrier de la lunaison, la marche diurne du soleil, compteur ou compte à rebours, représentation de la terre, marche de la montre, chronographe, dynamographe, semainier, quantièmes mystérieux, événements ludiques ou indicateur de cycles divers en relation avec le temps.

7. Montre selon l'une des revendications précédentes, **caractérisée par le fait que** le mécanisme actionnant un ou plusieurs indicateurs complémentaire du temps à trois dimensions placés en périphérie est le mouvement de la montre (13) ou un mouvement d'horlogerie indépendant.

8. Montre selon l'une des revendications précédentes, **caractérisée par le fait que** ladite périphérie est un espace couvrant l'intégralité du pourtour du mouvement (13) pour loger au moins un indicateur de temps principal à trois dimensions ou couvrant une portion du pourtour du cadran pour loger au moins un indicateur de temps principal ou complémentaire à trois dimensions.

9. Montre selon l'une des revendications précédentes, **caractérisée par** un indicateur complémentaire du temps en périphérie représentant le soleil (7), actionné à partir d'une roue (14) fixée au tube du mouvement d'horlogerie principal (13) sur lequel sont montées les aiguilles (4), ladite roue (14) entraînant une grande roue (15), laquelle est solidaire d'une roue segmentée (16), montée sur le même axe, cette dernière se divisant en quatre segments: deux segments opposés dentés (17) et deux autres segments non-dentés (18), les segments dentés (17) entraînant un pignon (19) durant le jour, solidaire d'une roue dentée attenante (21), tandis que les segments non-dentés (18) libèrent ledit pignon (19) de cet entraînement, cette dernière phase correspondant à la position nuit, ladite roue dentée attenante (21) entraînant à son tour une coulisse (20) arquée et dentée à laquelle est attachée le soleil (7) au moyen d'un support (31) et qui se déplace dans un saignée (47), le déplacement du soleil équivalant à douze heures de marche, égal à la durée de la position nuit durant laquelle le soleil se trouve dans un logement (12) le cachant à la vue, un équilibrage de balourd étant réalisé si nécessaire par une deuxième coulisse (20'), placée sous ou sur la première et se déplaçant en sens inverse par le fait qu'elle est engrenée par une roue intermédiaire (52), placée entre cette deuxième coulisse (20') et la roue dentée attenante (21), un ressort spiral de rappel (22) placé entre le pignon (19) et la roue dentée attenante (21), se tendant lors du déplacement de la coulisse (20), respectivement de la deuxième coulisse (20') durant la marche jour du soleil et se détendant lorsque le segment non-denté (18) libère le pignon (19), la force du ressort de rappel (22) permettant de ramener la coulisse (20), respectivement la deuxième coulisse (20') et le soleil (7) en position nuit, ledit soleil (7) étant maintenu dans cette position par un dispositif de blocage et de déblocage agissant sur la coulisse (20) et actionné par la roue segmentée (16), laquelle intervient également sur le dispositif de blocage par la denture du segment denté (17) pour libérer la coulisse (20) environ un pas de denture avant que le segment denté (17) opposé de la roue segmentée (16) n'entre en contact avec le pignon (19) pour une nouvelle marche jour du soleil.

10. Montre selon l'une des revendications précédentes, **caractérisée par** un indicateur complémentaire du temps en périphérie représentant la lune en trois dimensions (5) et le déroulement des phases de lune, le mécanisme l'animant étant constitué d'un train de roues partant de la roue (14) fixée au tube du mouvement d'horlogerie principal (13) sur lequel sont montées les aiguilles (4), laquelle engraine une roue dentée (45), reliée elle-même à un train d'engrenages (42), lequel comprend une roue supplémentaire non représentée pour inverser le sens de rotation de la lune, ledit train d'engrenages (42) étant solidaire d'une roue subordonnée (37), laquelle s'engraine sur un pignon récepteur (36), lui-même solidaire de l'axe de la lune (5) soutenu par deux paliers, un palier intérieur (46) et un palier extérieur logé dans un support (11), la multiplication du train de roues faisant que la lune (5) fait un tour sur elle-même en une lunaison de vingt-neuf jours et demi alors que la roue (14) fait un tour en douze heures, ce rapport n'étant dans la réalité ni exact ni constant, il nécessite un correcteur, lequel est placé entre le dernier élément du train d'engrenage (42) et la roue subordonnée (37).

11. Montre selon l'une des revendications précédentes, **caractérisée par** un indicateur complémentaire du temps en périphérie représentant la terre en trois dimensions (6), le mécanisme l'animant étant constitué d'un train de roues partant de la roue (14) fixée au tube du mouvement d'horlogerie principal (13), laquelle engraine une roue dentée (45), reliée elle-même à un train d'engrenages (41), dont le dernier élément attaque un pignon (40), entraînant l'axe de la terre (6) soutenu par deux paliers, un palier intérieur (46') et un palier extérieur logé dans un support (11'), la multiplication du train de roues faisant que la terre (6) fait un tour sur elle-même en vingt-quatre heures alors que la roue (14) fait un tour en douze heures, ledit mécanisme comprenant encore un correcteur, lequel est placé entre le dernier élément du train d'engrenage (41) et le pignon (40), lequel correcteur permet de fixer la position de la terre selon la longitude.

## Patentansprüche

1. Uhr mit mindestens einer dreidimensionalen, die Zeit ergänzende Anzeige (5, 6, 7), die am Umfang des Uhrwerks (13) der Uhr angeordnet ist, einem Zifferblatt (3) und Markierungen (51), die auf mindestens einem sichtbaren Teil der Uhr angebracht sind, wobei der genannte Umfang der Raum ist, der vom Uhrwerk (13), einem Mittelteil (1), einem Glas (43) und einem Boden (9) begrenzt ist, wobei die genannte mindestens eine dreidimensionale Anzeige durch mindestens einen Mechanismus betätigbar ist, der ihre Bewegung ermöglicht, **dadurch gekennzeichnet, dass** sich die genannte mindestens eine Anzeige (6) ausserhalb des Zifferblatts (3) befindet und um eine Drehachse drehbar ist, die gegenüber dem Mittelteil (1) in einer festen Position verbleibt, und dass die Uhr am genannten Umfang und ausserhalb des Zifferblatts (3) eine zweite, rückläufige dreidimensionale Anzeige (7) und/oder eine dritte zwei- oder dreidimensionale Anzeige (5, 53) aufweist, die um eine andere Drehachse drehbar ist, die gegenüber dem Mittelteil (1) in einer festen Position verbleibt, wobei die andere Drehachse von der Drehachse der genannten mindestens einen Anzeige (6) verschieden ist.

2. Uhr nach Anspruch 1, **dadurch gekennzeichnet, dass** die dreidimensionalen Anzeigen (5, 6, 7) unterschiedliche Formen, die insbesondere deren Funktion andeuten, Abmessungen, Symbole oder Farben aufweisen, durch die sie sich unterscheiden.

3. Uhr nach dem vorangehenden Anspruch, **dadurch gekennzeichnet, dass**
▪ die genannte mindestens eine Anzeige (6) die Erde in drei Dimensionen darstellt und mit einer Geschwindigkeit von einer Umdrehung in 24 Stunden um eine Achse (11') in Drehung versetzt ist;
▪ die dritte Anzeige (6) den Mond in drei Dimensionen darstellt und mit einer Geschwindigkeit von einer Umdrehung in einer Lunation um eine Achse (11) in Drehung versetzt ist;
▪ die zweite Anzeige (7) die Sonne in drei Dimensionen darstellt und tagsüber zwischen einer Stellung, die den Sonnenaufgang anzeigt, und einer Stellung, die den Sonnenuntergang anzeigt, verschoben wird und nachts verborgen ist.

4. Uhr nach einem der vorangehenden Ansprüche, **dadurch gekennzeichnet, dass** die Markierungen (51) alternativ oder in Kombination Unterteilungen, Zeichen, Marken, einstellbare Indizes zur Anzeige eines bestimmten Zeitpunkts, Ziffern, Symbole, Beschriftungen, Zeichnungen oder Farben sind.

5. Uhr nach einem der vorangehenden Ansprüche, **gekennzeichnet durch** Hauptzeitanzeigen, die Stunden, Minuten oder Sekunden anzeigen.

6. Uhr nach einem der vorangehenden Ansprüche, **dadurch gekennzeichnet, dass** die Anzeigen, die zur Zeit ergänzende Angaben liefern, unter anderem anzeigen: verschiedene Kalendertage, Gangreserve, Zeitzonen, Schlagwerk mit einem oder mehreren Anschlaghämmern, Erscheinen eines Symbols, Mondphasen, Lunationskalender, Tagesgang der Sonne, Zähler oder Countdown, Darstellung der Erde, Gang der Uhr, Chronograph, Dynamograph, Wochenkalender, mysteriöse Kalendertage, spielerische Ereignisse oder Anzeige verschiedener zeitbezogener Zyklen.

7. Uhr nach einem der vorangehenden Ansprüche, **dadurch gekennzeichnet, dass** der Mechanismus, der einen oder mehrere am Umfang angeordnete, die Zeit ergänzende Anzeigen betätigt, das Werk der Uhr (13) oder ein unabhängiges Uhrwerk ist.

8. Uhr nach einem der vorangehenden Ansprüche, **dadurch gekennzeichnet, dass** der genannte Umfang ein Raum ist, der die Gesamtheit des Umfangs des Werks (13) abdeckt, um mindestens eine dreidimensionale Hauptzeitanzeige aufzunehmen oder einen Teil des Umfangs des Zifferblatts, um mindestens eine dreidimensionale Haupt- oder ergänzende Zeitanzeige aufzunehmen.

9. Uhr nach einem der vorangehenden Ansprüche, **gekennzeichnet durch** eine die Zeit ergänzende Anzeige am Umfang, die die Sonne (7) darstellt und von einem Rad (14) betätigt ist, das am Rohr des Hauptuhrwerks (13) befestigt ist, an dem die Zeiger (4) montiert sind, welches Rad (14) ein grosses Rad (15) antreibt, das fest mit einem auf der gleichen Achse montierten Segmentrad (16) verbunden ist, das in vier Segmente unterteilt ist: zwei einander gegenüberliegende gezahnte Segmente (17) und zwei weitere ungezahnte Segmente (18), wobei die gezahnten Segmente (17) während des Tages ein Ritzel (19) antreiben, das fest mit einem benachbarten Zahnrad (21) verbunden ist, während die ungezahnten Segmente (18) das genannte Ritzel (19) vom Antrieb freigeben und diese letztere Phase der Nachtstellung entspricht, wobei das genannte benachbarte Zahnrad (21) seinerseits eine gebogene und gezahnte Kulisse (20) antreibt, an der die Sonne (7) mittels eines Trägers (31) befestigt ist und die sich in einer Nut (47) bewegt, wobei die Bewegung der Sonne einer Laufzeit von zwölf Stunden entspricht, ebenso die Dauer der Nachtstellung, während der sich die Sonne in einem Behältnis (12) befindet, in dem sie nicht sichtbar ist, wobei ein Unwuchtausgleich nötigenfalls durch eine zweite Kulisse (20') erfolgen kann, die unter oder über der ersten angeordnet ist und sich gegenläufig bewegt, da ein zwischen dieser zweiten Kulisse (20') und dem benachbarten Zahnrad (21) angeordnetes Zwischenrad (52) in diese eingreift, wobei eine zwischen dem Ritzel (19) und dem benachbarten Zahnrad (21) angeordnete Spiral-Rückholfeder (22) während der Bewegung der Kulisse (20) bzw. der zweiten Kulisse (20') während des Tageslaufs der Sonne gespannt wird und sich entspannt, wenn das ungezahnte Segment (18) das Ritzel (19) freigibt, wobei die Kulisse (20) bzw. die zweite Kulisse (20') und die Sonne (7) durch die Kraft der Rückholfeder (22) in die Nachtstellung zurückgebracht werden können und die Sonne (7) durch eine Feststell- und Freigabevorrichtung in dieser Stellung gehalten ist, die auf die Kulisse (20) wirkt und vom Segmentrad (16) betätigt ist, das über die Zahnung des gezahnten Segments (17) ebenfalls auf die Feststellvorrichtung wirkt, um die Kulisse (20) ungefähr einen Zahnabstand vor dem Kontakt des gezahnten Segments (17), welches dem Segmentrad (16) gegenüberliegt, mit dem Ritzel (19) freizugeben, um einen neuen Tagesgang der Sonne zu beginnen.

10. Uhr nach einem der vorangehenden Ansprüche, **gekennzeichnet durch** eine die Zeit ergänzende Anzeige am Umfang, die den Mond in drei Dimensionen (5) und die Abfolge der Mondphasen darstellt, wobei der Mechanismus zu deren Antrieb aus einem Räderwerk gebildet ist, das vom Rad (14) ausgeht, das am Rohr des Hauptuhrwerks (13) befestigt ist, an dem die Zeiger (4) montiert sind, welches in ein Zahnrad (45) eingreift, das seinerseits mit einem Übersetzungsgetriebe (42) verbunden ist, das ein zusätzliches, nicht dargestelltes Rad zur Umkehr der Drehrichtung des Monds aufweist, wobei das Übersetzungsgetriebe (42) mit einem untergeordneten Rad (37) verbunden ist, das mit einem Eingangsritzel (36) im Eingriff steht, das seinerseits fest mit der Achse des Monds (5) verbunden ist, die in zwei Lagern gelagert ist, einem inneren Lager (46) und einem in einer Stütze (11) angeordneten äusseren Lager, wobei die Übersetzung des Räderwerks bewirkt, dass sich der Mond (5) in einer Lunation von neunundzwanzigeinhalb Tagen einmal um sich selbst dreht, während das Rad (14) eine Umdrehung in zwölf Stunden macht, wobei dieses Verhältnis in Wirklichkeit weder genau stimmt noch konstant ist und einen Korrektor erfordert, der zwischen dem letzten Element des Übersetzungsgetriebes (42) und dem untergeordneten Rad (37) angeordnet ist.

11. Uhr nach einem der vorangehenden Ansprüche, **gekennzeichnet durch** eine die Zeit ergänzende Anzeige am Umfang, die die Erde in drei Dimensionen (6) darstellt, wobei der Mechanismus zu deren Antrieb aus einem Räderwerk gebildet ist, das vom Rad (14) ausgeht, das am Rohr des Hauptuhrwerks (13) befestigt ist, welches Rad in ein Zahnrad (45) eingreift, das seinerseits mit einem Übersetzungsgetriebe (41) verbunden ist, dessen letztes Element ein Ritzel (40) antreibt, das die Achse der Erde (6) antreibt, die in zwei Lagern gelagert ist, einem inneren Lager (46') und einem in einer Stütze (11') angeordneten äusseren Lager, wobei die Übersetzung des Räderwerks bewirkt, dass sich die Erde (6) in vierundzwanzig Stunden einmal um sich selbst dreht, während das Rad (14) eine Umdrehung in zwölf Stunden macht, wobei der Mechanismus einen weiteren Korrektor aufweist, der zwischen dem letzten Element des Übersetzungsgetriebes (41) und dem Ritzel (40) angeordnet ist und die Position der Erde gemäss der geographischen Länge einzustellen gestattet.

## Claims

1. Watch, comprising at least one three-dimensional indicator (5, 6, 7) that is complementary to the time and located at the periphery of the movement (13) of said watch, a dial (3) and marks (51) that are provided on at least one visible element of the watch, said periphery being the space delimited by the movement (13), a middle (1), a glass (43), and a back (9), said at least one three-dimensional indicator being actuatable by at least one mechanism enabling its movement, **characterised in that** said at least one indicator (6) is located outside the dial (3) and is rotatable about an axis of rotation maintaining a fixed position relative to the middle (1), and **in that** the watch comprises at said periphery and outside the dial (3) a second three-dimensional indicator (7) of the retrograde type and/or a third two- or three-dimensional indicator (5, 53), which is rotatable about another axis of rotation maintaining a fixed position relative to the middle (1), the other axis of rotation being different from the axis of rotation of said at least one indicator (6).

2. Watch according to claim 1, **characterised by** the fact that the three-dimensional indicators (5, 6, 7) have different shapes, particularly shapes suggesting their functions, dimensions, symbols, or colours that allow their distinction.

3. Watch according to the preceding claim, **characterised by** the fact that:
▪ said at least one indicator (6) represents the earth in three dimensions and is driven by rotating about an axis (11') at a speed of one turn in 24 hours;
▪ the third indicator (5) represents the moon in three dimensions and is driven by rotating about an axis (11) at a speed of one turn in one lunation;
▪ the second indicator (7) represents the sun in three dimensions and is driven by a displacement between a position indicating sunrise and a position indicating sundown during the diurnal hours and hidden during the nocturnal hours.

4. Watch according to one of the preceding claims, **characterised by** the fact that the marks (51) are divisions, signs, markings, adjustable indices for the indication of a determined moment, numbers, symbols, inscriptions, images, or colours, alternatively or in combination.

5. Watch according to one of the preceding claims, **characterised by** indicators of the main time which indicate the hour, the minute, or the second.

6. Watch according to one of the preceding claims, **characterised by** the fact that the indicators providing complementary time indications indicate, among others: different calendar days, the power reserve, time zones, striking works having one or multiple hammers, the appearance of a symbol, moon phases, a lunation calendar, the diurnal course of the sun, a counter or countdown, a representation of the earth, the operation of the watch, a chronograph, dynamograph, week indicator, mysterious calendars, ludic events, or indications of different cycles relating to time.

7. Watch according to one of the preceding claims, **characterised by** the fact that the mechanism which actuates one or multiple three-dimensional complementary time indicators arranged at the periphery is the movement of the watch (13) or an independent movement.

8. Watch according to one of the preceding claims, **characterised by** the fact that said periphery is a space that covers the entire contour of the movement (13) to accommodate at least one three-dimensional main time indicator or covers a part of the contour of the dial to accommodate at least one three-dimensional main or complementary time indicator.

9. Watch according to one of the preceding claims, **characterised by** a complementary time indicator at the periphery that represents the sun (7) and is actuated by a wheel (14) that is fixed to the tube of the main movement (13) on which the hands (4) are mounted, said wheel (14) driving a large wheel (15) that is connected to a segmented wheel (16) mounted on the same axle, the segmented wheel being divided into four segments: two opposite toothed segments (17) and two other, untoothed segments (18), the toothed segments (17) driving a pinion (19) during the day which is connected to an adjacent toothed wheel (21) while the untoothed segments (18) liberate the pinion (19) from this driving relationship, the latter phase corresponding to the night position, said adjacent toothed wheel (21) in turn driving a curved and toothed rack (20) to which the sun (7) is attached by means of a support (31) and which moves in a recess (47), the movement of the sun being equal to twelve hours of operation like the duration of the night position during which the sun is positioned in a receptacle (12) where it is invisible, an imbalance compensation being realized, if required, by a second rack (20') that is arranged underneath or above the first one and moves in the inverse direction due to the fact that it is meshing with an intermediate wheel (52) arranged between this second rack (20') and the adjacent toothed wheel (21), a spiral return spring (22) arranged between the pinion (19) and the adjacent toothed wheel (21) being tensioned during the movement of the rack (20), respectively of the second rack (20') in the diurnal course of the sun and released when the untoothed segment (18) liberates the pinion (19), the force of the return spring (22) allowing the return of the rack (20), respectively the second rack (20'), and the sun (7) to the night position, the sun (7) being maintained in this position by a locking and unlocking device that acts upon the rack (20) and is actuated by the segmented wheel (16), which also acts upon the locking device via the toothing of the toothed segment (17) to release the rack (20) approximately one tooth space before the opposite toothed segment (17) of the segmented wheel (16) enters into contact with the pinion (19) for a new diurnal course of the sun.

10. Watch according to one of the preceding claims, **characterised by** a complementary time indicator at the periphery that represents the moon in three dimensions (5) and the progression of the moon phases, the mechanism for its driving being composed of a wheel train that starts from the wheel (14) that is fixed to the tube of the main movement (13) on which the hands (4) are mounted, which wheel is meshing with a toothed wheel (45) that is in turn coupled to a gear train (42) comprising an additional non-represented wheel for inverting the direction of rotation of the moon, said gear train (42) being connected to a subordinated wheel (37) that is meshing with a receiving pinion (36) which is itself connected to the axle of the moon (5) that is supported by two bearings, an inner bearing (46) and an outer bearing accommodated in a support (11), the multiplication of the wheel train making the moon (5) turn once around itself in a lunation of twenty-nine and a half days while the wheel (14) makes one turn in twelve hours, which ratio is neither exact nor constant in reality, therefore necessitating a corrector that is arranged between the last element of the gear train (42) and the subordinated wheel (37).

11. Watch according to one of the preceding claims, **characterised by** a complementary time indicator at the periphery that represents the earth in three dimensions (6), the mechanism for its driving being composed of a wheel train that starts from the wheel (14) that is fixed to the tube of the main movement (13), which is meshing with a toothed wheel (45) which in turn is coupled to a gear train (41) whose last element engages a pinion (40) that drives the axle of the earth (6) which is supported by two bearings, an inner bearing (46') and an outer bearing accommodated in a support (11'), the multiplication of the wheel train making the earth (6) turn once around itself in twenty-four hours while the wheel (14) makes one turn in twelve hours, the mechanism further comprising a corrector that is arranged between the last element of the gear train (41) and the pinion (40), which corrector allows setting the position of the earth according to the longitude.
